# EUROPÄISCHE PATENTSCHRIFT

(11) **EP 0 659 054 B1**
(45) Veröffentlichungstag und Bekanntmachung des Hinweises auf die Patenterteilung: **14.08.1996**
(21) Anmeldenummer: 93919248.0
(22) Anmeldetag: 03.09.1993
(51) Int. Cl.: A47L 11/40, A47L 11/30

(54) **BODENBEARBEITUNGSMASCHINE**
FLOOR TREATMENT MACHINE
MACHINE DE TRAITEMENT DE SOLS

(30) Priorität: 09.09.1992 DE 4230196
(43) Veröffentlichungstag der Anmeldung: 28.06.1995
(73) Patentinhaber: ZACHHUBER, Kurt, D-83026 Rosenheim (DE)
(72) Erfinder: ZACHHUBER, Kurt, D-83026 Rosenheim (DE)
(74) Vertreter: Grättinger & Partner
(86) Internationale Anmeldenummer: EP9302373
(87) Internationale Veröffentlichungsnummer: WO9405198

(56) Entgegenhaltungen:
- FR-A- 2 181 278
- US-A- 3 277 511
- US-A- 3 833 961
- US-A- 3 837 029
- US-A- 4 934 017

## Beschreibung

Die vorliegende Erfindung betrifft eine Bodenbearbeitungsmaschine mit einem Fahrgestell, einer Bodenbearbeitungseinheit und einer rückwärtig an der Maschine vorgesehenen Bedien- und/oder Kontrolleinheit für die Bearbeitungseinheit, wobei die auf dem Fahrgestell aufgebaute Bodenbearbeitungseinheit eine Behältereinheit mit mindestens einem Behälter zur Aufnahme von flüssigen und/oder festen Stoffen sowie weitere Aggregate, wie beispielsweise Akkumulatoren, Motoren, Pumpen, Gebläse, Abscheider umfaßt.

Derartige Bodenbearbeitungsmaschinen sind für die vielfältigsten Einsatzzwecke bekannt, beispielsweise als Bodenreinigungsmaschinen, bei denen der Behälter der Aufnahme von frischer und/oder gebrauchter Reinigungsflüssigkeit dient, als Saugmaschinen insbesondere für Außenflächen, bei denen der Behälter als Schmutzsammelbehälter ausgebildet ist, als Schleifmaschinen insbesondere für Parkettböden, bei denen der Behälter dem Sammeln des Schleifstaubes dient, oder dgl. Obwohl im folgenden die Erfindung anhand von Bodenreinigungsmaschinen beschrieben wird, wird sie hierdurch nicht auf solche beschränkt. Die in den Ansprüchen unter Schutz gestellte Lehre bezieht sich vielmehr aufsämtliche gattungsgemäßen Bodenbearbeitungsmaschinen, auf welche sie mit den gleichen Vorteilen anwendbar ist, wie im Falle der nachstehend beschriebenen Bodenreinigungsmaschinen.

Je nach Einsatzzweck können gattungsgemäße Bodenreinigungsmaschinen insbesondere als Scheuersaugmaschinen, Kehrsaugmaschinen, Teppichreinigungsmaschinen oder dergleichen ausgebildet sein. Sie sind beispielsweise aus der US-Patentschrift 3,277,511 oder dem Deutschen Gebrauchsmuster 91 15 713 bekannt. Ein Nachteil der bekannten Bodenreinigungsmaschinen liegt darin, daß mit ihnen der Boden unter Tischen oder dgl. nicht gereinigt werden kann. Vielmehr sind Tische beiseite zu räumen, bevor der Teppich- bzw. Fußboden unter ihnen gereinigt werden kann. Dies liegt darin begründet, daß die Bauhöhe der bekannten Bodenreinigungsmaschine ein Unterfahren von Tischen kaum zuläßt. Die Bauhöhe hinwiederum ist bei den bekannten Bodenreinigungsmaschinen durch die Größe der Behältereinheit für die Reinigungsflüssigkeit bestimmt, die nicht verkleinert werden kann, ohne daß hierdurch die mögliche Einsatzdauer der Bodenreinigungsmaschine nachteilig beeinflußt würde.

Der vorliegenden Erfindung liegt die Aufgabe zugrunde, eine gattungsgemäße Bodenbearbeitungsmaschine zu schaffen, mit welcher eine durch oberhalb des Bodens befindliche Gegenstände wie Tische, Lagerregale und dgl. nicht behinderte Bearbeitung des Bodens möglich ist. Im Falle von Bodenreinigungsmaschinen soll insbesondere eine Reinigung des Bodens auch unter Tischen möglich sein. Dabei soll die Bodenreinigungsmaschine hinsichtlich ihrer Leistungsdaten (Reinigungsleistung, Einsatzdauer) nicht hinter den bekannten Bodenreinigungsmaschinen zurückbleiben, sondern vielmehr noch verbessert werden.

Gemäß der vorliegenden Erfindung wird diese Aufgabe dadurch gelöst, daß mindestens ein Behälter der Behältereinheit lageveränderbar aufgehängt und/oder formveränderbar ausgebildet ist, so daß die Höhe seiner Oberkante über dem Boden variierbar ist. Dabei ist in Arbeitsrichtung vor der Behältereinheit kein feststehendes Aggregat oder sonstiges Bauteil vorgesehen, dessen Oberkante auf demselben Niveau oder gar höher liegt als die maximale Höhe der Oberkante des lage- und/oder formveränderlichen Behälters. Die maßgeblich durch die Abmessungen der Behältereinheit bestimmte Bauhöhe der Maschine läßt sich somit den jeweiligen Einsatzbedingungen anpassen. Die Behältereinheit ist dabei zumindest in dem Bereich, innerhalb dessen die Höhe ihrer Oberkante variiert werden kann, nicht von einem feststehenden Gehäuse, einer feststehenden Abdeckung, Verkleidung oder dergleichen umgeben; hier ist entweder überhaupt keine Abdeckung vorgesehen, oder sie kann beim Betrieb der Maschine mit reduzierter Bauhöhe ohne weiteres entfernt oder abgesenkt werden. In dem unterhalb der minimalen Bauhöhe liegenden Bereich ist eine Verkleidung auch des Behälters mit einer feststehenden Abdeckung möglich.

Weitere Aspekte der erfindungsgemäßen Bodenbearbeitungsmaschine werden nachfolgend anhand einer erfindungsgemäß ausgebildeten Bodenreinigungsmaschine dargestellt und erläutert. Eine Einschränkung der Erfindung auf derartige Bodenreinigungsmaschinen ist hiermit nicht verbunden.

Die Variabilität der Lage der Oberkante des mindestens einen Behälters über dem Boden läßt sich auf verschiedene Weise technisch realisieren. Bei einer bevorzugten Ausgestaltung der Erfindung ist vorgesehen, daß die Behältereinheit aus einer Mehrzahl von Behältern besteht, von denen mindestens einer lageveränderbar gelagert ist. Der mindestens eine lageveränderbare Behälter kann dann, je nach Bedarf, in eine höhere oder tiefere Position gebracht werden. Bei einer besonders bevorzugten Ausgestaltung ist dementsprechend vorgesehen, daß die Behältereinheit zwei Behälter umfaßt, welche um eine horizontale Achse verschwenkbar gelagert sind. Soll der Boden bzw. Teppichboden unter einem Tisch gereinigt werden, können die beiden verschwenkbaren Behälter um ihre entsprechenden Schwenkachsen auswärts nach unten verschwenkt werden. Zweckmäßigerweise umfaßt die Behältereinheit dabei neben seinen beiden lageveränderlichen Behältern einen weiteren, feststehenden Behälter; dieser ist bevorzugt unmittelbar unter den verschwenkbaren Behältern (in ihrer hochgeschwenkten Position) angeordnet.

Bei einer weiteren bevorzugten Ausgestaltung der erfindungsgemäßen Bodenreinigungsmaschine umfaßt die Behältereinheit zwei Behälter, welchen jeweils eine Schrägführung zugeordnet sein kann. Diese Schrägführungen gestatten, im Bedarfsfalle, ein Verschieben der beiden zugeordneten Behälter nach unten-außen, wodurch ebenfalls die Bauhöhe der Behältereinheit über dem Boden reduziert wird. Auch in diesem Falle kann die Behältereinheit einen weiteren, feststehenden Behälter umfassen, welcher zweckmäßigerweise unmittelbar unter den verschiebbaren Behältern angeordnet ist. Gegenüber der Ausführungsform mit den verschwenkbaren Behältern besitzt diese Ausgestaltung den Vorteil, daß die gesamte Bauhöhe stufenlos eingestellt und an die Randbedingungen angepaßt werden kann.

Es ist auch möglich, daß ein einziger verschwenkbarer oder längs einer Schrägführung verfahrbarer Behälter vorgesehen ist; allerdings ist in diesem Fall in besonderem Maße darauf zu achten, daß sich die Lasten auf die einzelnen Räder nicht allzusehr verändern, wenn der Behälter von seiner normalen in seine abgesenkte Stellung gebracht wird.

Besonders zweckmäßig ist es bei den vorstehend beschriebenen Weiterbildungen der Bodenreinigungsmaschine, bei denen die Verringerung der Bauhöhe des Behälters mit einer Vergrößerung der Gesamtbreite der Bodenreinigungsmaschine einhergeht, lageveränderliche zusätzliche Reinigungselemente vorzusehen, welche den Boden unterhalb der nach unten-außen verschwenkten bzw. verschobenen lageveränderlichen Behälter reinigen. Derartige zusätzliche lageveränderliche Reinigungselemente sind beispielsweise in dem deutschen Patent 41 03 087 beschrieben. Bei derartig aufgebauten Bodenreinigungsmaschinen mit lageveränderlichen zusätzlichen Reinigungselementen kann die Arbeitsbreite der Bodenreinigungsmaschine optimal an die Gesamtbreite von deren Aufbau, die sich bei Variation der Bauhöhe ändert, angepaßt werden.

Bei einer weiteren bevorzugten Ausgestaltung der erfindungsgemäßen Bodenreinigungsmaschine ist vorgesehen, daß der mindestens eine Behälter mindestens zwei ineinander verschiebbare Gehäuseteile und einen hierin angeordneten volumenveränderlichen Ballon bzw. Balg zur Aufnahme der Reinigungsflüssigkeit aufweist. Bei einer derartigen Bodenreinigungsmaschine verändert sich bei Variation der vertikalen Erstreckung, d.h. der Bauhöhe des Behälters dessen Volumen. Bei entsprechend verringertem Volumen des Behälters und somit abgesenktem Oberteil des Behälters kann die Reinigung des Bodens auch unter Tischen oder dergleichen erfolgen. Ein weiterer vorteilhafter Effekt einer derartigen Bodenreinigungsmaschine ist darin zu sehen, daß durch Vorgabe eines bestimmten maximalen Volumens des Behälters der von der Bodenreinigungsmaschine auf den Boden ausgeübte Druck vorgegeben werden kann. Dies ist insbesondere im Hinblick auf die Reinigung von Böden von Bedeutung, bei denen eine maximal zulässige Belastung nicht überschritten werden darf; dies ist beispielsweise bei Sporthallenböden der Fall.

Zweckmäßigerweise ist bei der erfindungsgemäßen Bodenreinigungsmaschine vorgesehen, daß die Höhe der jeweiligen Oberkante der fest angeordneten, der Bearbeitungseinheit zugeordneten Aggregate wesentlich geringer ist als die maximale Höhe des mindestens einen Behälters. Auf diese Weise ist gewährleistet, daß die weiteren, der Bodenbearbeitungseinheit zugeordneten Aggregate bei abgesenktem Behälter bzw. abgesenkten Behältern ein Unterfahren von Tischen und dgl. in relativ großer Tiefe nicht behindern. Insoweit ist diese Weiterbildung bevorzugt gegenüber einer solchen Ausgestaltung der Maschine, bei der die feststehenden Aggregate hinter der Behältereinheit bis zur maximalen Höhe der Behältereinheit aufgebaut sind. Denn bei der letztgenannten Ausgestaltung könnte die Bodenreinigungsmaschine auch bei abgesenkten Behältern nur so weit unter Tische oder dgl. geschoben werden, bis die feststehenden Aggregate an der Tischkante oder dgl. anstoßen.

Bei einer bevorzugten Weiterbildung der erfindungsgemäßen Bodenreinigungsmaschine ist vorgesehen, daß die Bedien- und Kontrolleinheit mit dem Fahrgestell lageveränderbar verbunden ist. Insbesondere kann dabei die Bedien- und Kontrolleinheit um eine horizontale Achse verschwenkbar an dem Fahrgestell angelenkt sein. Indem bei einer derartigen Bodenreinigungsmaschine die Bedien- und Kontrolleinheit nach unten bewegt, insbesondere verschwenkt wird, ist eine Behinderung der Reinigung von Böden unter Tischen oder dergleichen auch durch sie ausgeschlossen. Denn während bei Bodenreinigungsmaschinen mit feststehender Bedien- und Kontrolleinheit die Bodenreinigungsmaschine auch bei reduzierter Bauhöhe des Behälters lediglich bis zum Anschlag der Bedien- und Kontrolleinheit an der Tischkante unter den Tisch geschoben werden kann, läßt sich bei heruntergeschwenkter Bedien- und Kontrolleinheit die entsprechende Bodenreinigungsmaschine vollständig unter den Tisch schieben. Gegenüber anderen technischen Lösungen der Lageveränderbarkeit der Bedien- und Kontrolleinheit, beispielsweise einer Linearverschiebung nach unten, ergibt sich bei einer nach hinten, unten verschwenkbaren Bedien- und Kontrolleinheit der weitere Vorteil, daß sich der Abstand zwischen den Reinigungsbürsten und der Bedienund Kontrolleinheit in deren heruntergeschwenkter Stellung vergrößert; dies ist insbesondere bei der Arbeit unter großen Tischen ein bedeutender Vorteil, weil sich auch die weit unter den Tisch geschobene Bodenreinigungsmaschine bedienen läßt, ohne daß die Bedienperson unter den Tisch kriechen muß.

Ein weiterer wesentlicher Vorteil der so ausgestalteten Bodenreinigungsmaschine ist darin zu sehen, daß ihr Transport von einem Einsatzort zum anderen wesentlich einfacher ist als bei bekannten Bodenreinigungsmaschinen. Denn während letztere zu ihrem Transport einen Transporter bzw. Klein-LKW benötigen, kann die erfindungsgemäße Bodenreinigungsmaschine, wenn die Bauhöhe reduziert ist, in einem Kombi-PKW untergebracht werden. Auch die Lagerung der erfindungsgemäßen Bodenreinigungsmaschine ist aufgrund des geringeren Platzbedarfs bei abgesenktem Flüssigkeitsbehälter erheblich einfacher, als dies bei bekannten Bodenreinigungsmaschinen der Fall ist.

Im folgenden wird die Erfindung anhand der Zeichnung näher erläutert. Es zeigt
- Fig. 1: die Seitenansicht einer als Scheuersaugmaschine ausgebildeten ersten Ausführungsform der erfindungsgemäßen Bodenbearbeitungsmaschine,
- Fig. 2: die Ansicht auf die Scheuersaugmaschine gemäß Fig. 1 von vorne,
- Fig. 3: die Seitenansicht einer als Scheuersaugmaschine ausgebildeten weiteren bevorzugten Ausführungsform der erfindungsgemäßen Bodenbearbeitungsmaschine,
- Fig. 4: eine Ansicht auf die Scheuersaugmaschine gemäß Fig. 3 von vorne,
- Fig. 5: die Seitenansicht einer dritten als Scheuersaugmaschine ausgebildeten Ausführungsform der erfindungsgemäßen Bodenbearbeitungsmaschine.

Der grundsätzliche Aufbau der jeweiligen in den Fig. 1 bis 5 dargestellten Scheuersaugmaschine ist bekannt. Auf einem Fahrgestell 1, welches sich auf Rädern 2 auf dem Boden 3 abstützt, sind der Reinigungseinheit zugeordnete Aggregate aufgebaut. Dies sind insbesondere der Antriebsmotor 4 der frontseitig angeordneten Scheuer-Hauptbürste 5, die Akkumulatoreinheit 6, die Pumpeneinheit 7 für die Reinigungsflüssigkeit sowie die Saug- und Abscheideeinheit 8. Letztere steht über dem Saugschlauch 9 mit der heckseitig angeordneten Saugleiste 10 in Verbindung. Zur Bedienung der Scheuersaugmaschine ist heckseitig eine Bedien- und Kontrolleinheit 11 vorgesehen, welche zwei Griffe 12, sowie ein Instrumentenpult 13 umfaßt.

Bei der in den Fig. 1 und 2 dargestellten Scheuersaugmaschine umfaßt die Behältereinheit für die Reinigungsflüssigkeit drei Teilbehälter, nämlich einen feststehenden Behälter 14 und zwei lageveränderliche Behälter 15, 16. Jeder der beiden lageveränderlichen Behälter der Behältereinheit ist über Scharniere 17 mit horizontaler Schwenkachse an der Oberkante 18 der Seitenwand 19 des Gehäuses verschwenkbar angelenkt. Die beiden lageveränderlichen Behälter 15 und 16 können somit zur Reduzierung der Bauhöhe der Behältereinheit gemäß den Pfeilen A (Fig. 2) seitwärts nach außen und unten (in die gestrichelt dargestellte Position) verschwenkt werden, bis sie mit ihrer Seitenwand 20 an der Seitenwand 19 des Gehäuses anliegen. Über - nicht dargestellte - Schlauchverbindungen sind die beiden lageveränderlichen Behälter 15 und 16 in jeder Stellung mit dem fest angeordneten Behälter 14 verbunden.

Die Arbeitsbreite der Scheuersaugmaschine gemäß den Fig. 1 und 2 wird dadurch an die durch das Herunterschwenken der lageveränderlichen Behälter 15 und 16 vergrößerte Gesamtbreite des Aufbaus der Scheuersaugmaschine angepaßt, daß die beiden Zusatzbürsteneinrichtungen 21 herausgeschwenkt werden, wie es in Fig. 2 für die - in Arbeitsrichtung - linke Zusatzbürsteneinrichtung mit gestrichelten Linien angedeutet ist.

Die Bedien- und Kontrolleinheit 11 ist am oberen Ende eines Gehäuseabschnittes 22 angeordnet, welcher mit dem Fahrgestell über ein Scharnier 23 mit quer zur Fahrtrichtung, horizontal verlaufender Schwenkachse verbunden ist. Für die Arbeit unter Tischen oder dergleichen kann der Gehäuseabschnitt 22 samt der Bedien- und Kontrolleinheit 11 gemäß dem Pfeil B (Fig. 1) nach hinten-unten verschwenkt werden, so daß bei heruntergeschwenkten lageveränderlichen Behältern 15 und 16 und heruntergeschwenktem Gehäuseabschnitt 22 die Gesamthöhe der Scheuersaugmaschine nicht größer ist als die Oberkante 18 des feststehenden Gehäuses. Die Griffe 12 weisen in ihrem oberen Bereich jeweils einen Abschnitt mit nahezu horizontalem Verlauf auf, der auch bei heruntergeschwenktem Gehäuseabschnitt 22 ein sicheres und bequemes Führen der Scheuersaugmaschine durch die Bedienperson ermöglicht. Im unteren Bereich des Gehäuseabschnittes 22 ist die Steuerung 24 der Reinigungseinheit angeordnet.

Die Scheuersaugmaschine gemäß den Fig. 3 und 4 unterscheidet sich von derjenigen gemäß den Fig. 1 und 2 dadurch, daß die beiden lageveränderlichen Behälter 15 und 16 auf schräg nach außen-unten verlaufenden Linearführungen 25 gelagert sind. Die beiden Behälter 15 und 16 können hierdurch durch Verschieben in Richtung der Pfeile C (Fig. 4) nach schräg unten-außen bewegt werden, wodurch sich die Bauhöhe der Behältereinheit verringert (vgl. die in Fig. 4 mit gestrichelten Linien dargestellte maximal abgesenkte Stellung der beiden Behälter 15 und 16). Zur Verschiebung der - im gefüllten Zustand - schweren Behälter 15 und 16 längs der Linearführungen 25 sind - nicht dargestellte - elektrische Spindelantriebe vorgesehen.

Die in den Fig. 3 und 4 dargestellte Scheuersaugmaschine verfügt anders als diejenige gemäß den Fig. 1 und 2 nicht über lageveränderliche zusätzliche Bürsteneinrichtungen. Bei entsprechender Gestaltung der absenkbaren Behälter 15 und 16 in der Weise, daß unter ihnen auch im abgesenkten Zustand genügend Raum für die Zusatzbürsteneinrichtung verbleibt, können solche jedoch ohne weiteres vorgesehen sein.

Wie auch bei der Scheuersaugmaschine gemäß den Fig. 1 und 2 ist der die Bedien- und Kontrolleinheit 11 tragende Gehäuseabschnitt 22 über das Gelenk 23 mit dem Fahrgestell 1 verbunden, so daß er gemäß dem Pfeil B (Fig. 3) nach unten-hinten verschwenkt werden kann. Bei der Scheuersaugmaschine gemäß den Fig. 3 und 4 sind auf dem Fahrgestell dieselben Aggregate aufgebaut wie im Fall der Scheuersaugmaschine gemäß den Fig. 1 und 2, nämlich der Antriebsmotor 4 für die Hauptbürste 5, die Akkumulatoreinheit 6, die Pumpeneinheit 7 für die Reinigungsflüssigkeit sowie die Saug- und Abscheideeinheit 8.

Bei der in Fig. 5 dargestellten Scheuersaugmaschine umfaßt der Behälter für die Reinigungsflüssigkeit ein Gehäuse 26 und einen in diesem angeordneten volumenveränderlichen Ballon 31 zur Aufnahme der Reinigungsflüssigkeit. Die maximale Bauhöhe des Behälters läßt sich dadurch variieren, daß das Gehäuse des Behälters aus zwei ineinander verschiebbaren Komponenten 26a und 26b aufgebaut ist. Der untere Gehäuseabschnitt 26a umfaßt eine zylindrische Wand 27 sowie einen Boden 28; der obere Gehäuseabschnitt 26b umfaßt eine ebenfalls zylindrische Wand 29 und eine Deckelplatte 30. Der obere Gehäuseabschnitt läßt sich in dem unteren Gehäuseabschnitt vertikal verschieben. Ist ein Teil der Reinigungsflüssigkeit verbraucht, oder aber wird der Behälter zur Arbeit unter Tischen oder dergleichen von Anfang an nur teilweise gefüllt, benötigt die Reinigungsflüssigkeit nur einen entsprechenden Anteil des maximalen Volumens des Behälters. Der obere Abschnitt 26b des Gehäuses kann somit zur Anpassung des Behältervolumens gemäß dem Pfeil D in dem unteren Gehäuseabschnitt 26a verschoben werden. Im übrigen entspricht der Aufbau der Scheuersaugmaschine gemäß Fig. 5 demjenigen der Bodenreinigungsmaschine gemäß den Fig. 1 und 2, so daß auf die entsprechenden vorstehenden Erläuterungen verwiesen werden kann.

## Patentansprüche

1. Bodenbearbeitungsmaschine mit einem Fahrgestell (1), einer Bodenbearbeitungseinheit und einer rückwärtig an der Maschine vorgesehenen Bedien- und/oder Kontrolleinheit (11), wobei die auf dem Fahrgestell aufgebaute Bodenbearbeitungseinheit eine Behältereinheit mit mindestens einem Behälter (14, 15, 16; 26, 31) zur Aufnahme von flüssigen und/oder festen Stoffen sowie weitere Aggregate wie beispielsweise Akkumulatoren (6), Motoren (4), Pumpen (7), Gebläse und Abscheider umfaßt,
dadurch gekennzeichnet,
daß mindestens ein Behälter (15, 16; 26, 31) der Behältereinheit lageveränderbar aufgehängt und/oder formveränderbar ausgebildet ist, so daß die Höhe seiner Oberkante über dem Boden variierbar ist.

2. Bodenbearbeitungsmaschine nach Anspruch 1,
dadurch gekennzeichnet,
daß die Behältereinheit eine Mehrzahl von Behältern (14, 15, 16) umfaßt, von denen mindestens einer (15, 16) lageveränderbar gelagert ist.

3. Bodenbearbeitungsmaschine nach Anspruch 2,
dadurch gekennzeichnet,
daß mindestens einer der lageveränderbaren Behälter (15, 16) verschwenkbar an dem Fahrgestell, einem feststehenden Behälter (14) oder einem sonstigen feststehenden Teil der Bodenbearbeitungsmaschine angelenkt ist.

4. Bodenbearbeitungsmaschine nach Anspruch 2,
dadurch gekennzeichnet,
daß mindestens einem der lageveränderbaren Behälter (15, 16) eine Schrägführung (25) zugeordnet ist, langs der er schräg nach außen-unten verschiebbar ist.

5. Bodenbearbeitungsmaschine nach Anspruch 1,
dadurch gekennzeichnet,
daß das Volumen der Behältereinheit veränderbar ist.

6. Bodenbearbeitungsmaschine nach Anspruch 5,
dadurch gekennzeichnet,
daß ein Behälter eine Mehrzahl von teleskopisch bezüglich einander verschiebbaren Gehäuseabschnitten (26a, 26b) und einen hierin angeordneten Ballon (31) umfaßt.

7. Bodenbearbeitungsmaschine nach Anspruch 1,
dadurch gekennzeichnet,
daß die Bedien- und/oder Kontrolleinheit (11) mit dem Fahrgestell (1) lageveränderbar verbunden ist.

8. Bodenbearbeitungsmaschine nach Anspruch 7,
dadurch gekennzeichnet,
daß die Bedien- und/oder Kontrolleinheit (11) um eine horizontale Achse (23) nach unten-hinten verschwenkbar an dem Fahrgestell (1) angelenkt ist.

9. Bodenbearbeitungsmaschine nach Anspruch 1,
dadurch gekennzeichnet,
daß die Höhe der jeweiligen Oberkante der fest angeordneten Aggregate wesentlich geringer ist als die maximale Höhe der Oberkante der Behältereinheit.

## Claims

1. A floor treatment machine including a chassis (1), a floor treatment unit and an operating and/or control unit (11) provided at the rear of the machine, with the floor treatment unit provided on a chassis including a container unit having at least one container (14, 15, 16; 26, 31) to accommodate liquid and/or solid substances and other units, such as batteries (6), motors (4), pumps (7), fans and separators, wherein at least one container (15, 16; 26, 31) of the container unit is adjustably suspended and/or changeable in shape, allowing the height of its top edge above the floor to be varied.

2. A floor treatment machine according to Claim 1, wherein the container unit includes a multitude of containers (14, 15, 16) of which at least one (15, 16) is adjustable in position.

3. A floor treatment machine according to Claim 2 wherein at least one of the containers (15, 16) adjustable in position is adjustable by rotation on the chassis, a fixed container (14) or any other fixed part of the floor treatment machine.

4. A floor treatment machine according to Claim 2, wherein at least one of the adjustable containers (15, 16) is connected to an oblique guideway (25) over which it is adjustable in an oblique position towards the outside/downwards.

5. A floor treatment machine according to Claim 1, wherein the volume of the container unit is variable.

6. A floor treatment machine according to Claim 5, wherein a container includes a multitude of housing sections (26a, 26b), telescopically adjustable in relation to each other and a balloon (31) provided in the same.

7. A floor treatment machine according to Claim 1, wherein the operating and/or control unit (11) is adjustably connected in position in relation to the chassis (1).

8. A floor treatment machine according to Claim 7, wherein the operating and/or control unit (11) is adjustable by rotating it downwards/towards the rear around a horizontal axis (23) and is hinged to the chassis (1).

9. A floor treatment machine according to Claim 1, wherein the height of the appropriate top edge of the fixed unit is much lower than the maximum height of the top edge of the container unit.

## Revendications

1. Machine de traitement de sol comportant un châssis (1), une unité de traitement de sol et une unité de commande et/ou de contrôle (11) prévue sur l'arrière de la machine, l'unité de traitement de sol montée sur le châssis comportant une unité à récipients comportant au moins un récipient (14,15,16;26,31) servant à loger des substances liquides et/ou solides, ainsi que d'autres unités comme par exemple des accumulateurs (6), des moteurs (4), des pompes (7), des ventilateurs et des séparateurs, caractérisée en ce qu'au moins un récipient (15,16;26,31) de l'unité à récipients est suspendu de manière que sa position soit modifiable et/ou est agencé de manière que sa forme soit modifiable de sorte que la hauteur de son bord supérieur au-dessus du sol peut être modifiée.

2. Machine de traitement de sol selon la revendication 1, caractérisée en ce que l'unité à récipients comprend une multiplicité de récipients (14,15,16), dont l'un au moins (15,16) est monté de telle sorte que sa position est modifiable.

3. Machine de traitement de sol selon la revendication 2, caractérisée en ce qu'au moins l'un des récipients (15,16), dont la position est modifiable, est articulé, de manière à pouvoir basculer, sur le châssis, sur un récipient fixe (14) ou sur une autre partie fixe de la machine de traitement de sol.

4. Machine de traitement de sol selon la revendication 2, caractérisée en ce qu'au moins l'un des récipients (15,16), dont la position est modifiable, est associé un guide oblique (25), le long duquel le récipient est déplaçable obliquement vers le bas et vers l'extérieur.

5. Machine de traitement de sol selon la revendication 1, caractérisée en ce que le volume de l'unité à récipients est modifiable.

6. Machine de traitement de sol selon la revendication 5, caractérisée en ce qu'un récipient comprend une multiplicité de sections de boîtier (26a,26b), pouvant être déplacées de façon télescopique les unes par rapport aux autres, et un ballon (31) logé dans ce récipient.

7. Machine de traitement de sol selon la revendication 1, caractérisée en ce que l'unité de commande et/ou de contrôle (11) est reliée au châssis (1) de telle sorte que sa position est modifiable.

8. Machine de traitement de sol selon la revendication 7, caractérisée en ce que l'unité de commande et/ou de contrôle (11) est articulée sur le châssis (1) de manière à pouvoir basculer vers le bas et vers l'arrière autour d'un axe horizontal (23).

9. Machine de traitement de sol selon la revendication 1, caractérisée en ce que la hauteur du bord supérieur respectif des unités montées fixes est nettement inférieure à la hauteur maximale du bord supérieur de l'unité à récipients.
